# EUROPÄISCHE PATENTSCHRIFT

(11) **EP 0 152 826 B1**
(45) Veröffentlichungstag und Bekanntmachung des Hinweises auf die Patenterteilung: **22.03.1989**
(21) Anmeldenummer: 85100940.7
(22) Anmeldetag: 30.01.1985
(51) Int. Cl.: D03D 47/24, D03D 49/56

(54) **Führung für schubartig bewegte Teile einer Webmaschine, insbesondere Projektilwebmaschine**
Guiding device for the parts of a loom which are driven by pushing, more especially dummy shuttle looms
Guidage pour les parties d'un métier à tisser qui sont déplacées par poussage, plus particulièrement d'un métier à projectiles

(30) Priorität: 17.02.1984 CH 769/84
(43) Veröffentlichungstag der Anmeldung: 28.08.1985
(73) Patentinhaber: GEBRÜDER SULZER AKTIENGESELLSCHAFT, CH-8401 Winterthur (CH)
(72) Erfinder: Jankovsky, Frantisek, Dipl.-Ing., CH-8404 Winterthur (CH); Gacsay, Lorant, Dipl.-Ing., CH-8053 Zürich (CH)
(74) Vertreter: Sparing Röhl Henseler Patentanwälte

(56) Entgegenhaltungen:
- CH-A- 313 155
- CH-A- 636 655
- DE-C- 738 396
- FR-A- 1 166 057
- FR-A- 2 275 576
- US-A- 4 291 731
- US-A- 4 415 010

## Beschreibung

Die Erfindung betrifft eine Führung für schubartig bewegte Teile einer Webmaschine, insbesondere Projektilwebmaschine, mit einem bezüglich wenigstens einer Führungsbahn hin- und herbewegbaren Körper.

Solche Führungen sind z. B. in der CH-PS313155 (T.162), in der CH-PS636655 (T.547) und in der US-PS4415010 (T. 576) offenbart. Dabei wird der bezüglich der Führungsnut oder Führungsschiene hin- und herbewegbare starre Körper mehr oder weniger exzentrisch beaufschlagt und neigt dabei zur Schrägstellung oder Verkantung, so dass eine Kanten- oder im Extremfall Punktberührung mit sogenanntem «Fressen» zwischen den Führungsflächen auftritt. Daraus resultiert eine erhöhte Flächenpressung sowie extremer Verschleiss, da bei den auftretenden hohen Flächendrücken eine ordnungsgemässe Schmierfilmbildung nicht mehr gewährleistet ist.

Aufgabe der Erfindung ist es, die eingangs genannte Führung so zu verbessern, dass eine Verkantung vermieden und auch bei grosser Exzentrität der auf den Körper wirkenden Kräfte eine Parallelität der Führungsflächen und somit ein gleichmässiger Schmierfilm gewährleistet ist.

Zur Lösung dieser Aufgabe dient die Massnahme, dass dem Körper und/oder der Führungsbahn ein oder mehrere Führungsglieder zugeordnet sind, wobei die Führungsglieder und/oder die Führungsbahn gegenüber dem Körper quer zur Längsrichtung der Führungsbahn verschwenkbar ausgebildet sind mit einer Verschwenkung um einen Betrag derart, dass sich berührende Führungsflächen von Führungsgliedern und Führungsbahn im wesentlichen prallel zueinander liegen, und wobei die Verschwenkung gegeneinander durch elastische Verformung erfolgt.

Hierdurch lässt sich erreichen, dass sich die Führungsflächen des Führungsgliedes unabhängig von der Stellung des Körpers bezüglich der Führungsbahn den Führungsflächen derselben im wesentlichen parallel anpassen können, so dass eine optimale Flächengleitung gewährleistet ist.

Da das Führungsglied und/oder der Körper durch elastische Verformung beweglich sind, gestattet dies auch eine besonders einfache Fertigung des Körpers mit den Führungsgliedern in einem Stück.

Der Körper kann mehrere Führungsglieder aufweisen, welche zusammen bezüglichzweier senkrecht zueinander liegender Raumrichtungen verschwenkbar sind. Hierdurch wird eine besonders grosse Führungsfläche und somit entsprechend verringerte Flächenpressung erreicht..

Die Führungsglieder können getrennten Führungsbahnen zugeordnet sein. Hierdurch lässt sich eine auch bei besonders grossen Exzenterkräften stabile Führung erzielen.

Als Führungsbahn kann auch eine Schiene vorgesehen sein, deren Profil ein durch elastische Verformung verschwenkbares Führungsglied bildet. Schliesslich können durch elastische Verformung verschwenkbare Führungsglieder eine Schiene umgreifen.

Die nähere Erläuterung der Erfindung erfolgt anhand von Ausführungsbeispielen in Verbindung mit nachstehender Zeichnung. Es zeigen:
Fig. 1 ein Ausführungsbeispiel der erfindungsgemässen Führung anhand einer Schlagvorrichtung für die Projektile einer Projektilwebmaschine,
Fig. 1a ein Ausführungsbeispiel der erfindungsgemässen Führung anhand eines Projektilrückschiebers,
Fig. 2 eine perspektivische, vergrösserte Darstellung der Führungsnut gemäss Fig. 1,
Fig. 3 einen vergrösserten Schnitt gemäss der Linie 111 - 111 nach Fig. 1,
Fig. 3a,b schematische Funktionsdarstellungen der Führung gemäss Fig. 3,
Fig. 4 den Schnitt nach der Linie IV - IV nach Fig. 1a,
Fig. 4a eine schematische Funktionsdarstellung der Führung gemäss Fig. 4,
Fig. 5, 6 Ausführungsbeispiele mit schienenartigen Führungsbahnen.

Bei einer Schlagvorrichtung für die Projektile einer Projektilwebmaschine ist ein Schlaghebel 10 (Fig. 1) über einen Drehzapfen 12, eine Stosslasche 14 und einen Bolzen 16 an einem Schlagstück 18 angelenkt, welches zwecks Gewichtsreduktion eine Ausnehmung 20 aufweist. Das Schalgstück ist in einer als Führungsbahn dienenden Führungsnut 21 in Projektilrichtung geführt. Der Bolzen 16 weist als direkte Verlängerung eine Schlagnase 22 für das Projektil 24 auf. Durch einen nicht dargestellten Schlägermechanismus wird der Schlaghebel 10 gemäss Pfeil 26 in die strichpunktiert markierte Endlage bewegt, wobei das Projektil 24 entsprechend beschleunigt wird.

Bei einem Projektilrückschieber ist im Gehäuse 28 (Fig. 1a) eines Fangwerkes 30 ein Rückschieberhebel 32 gelagert, welcher durch übliche, nicht dargestellte Mittel gemäss Pfeil 34 hin- und herverschwenkt wird. Am Rückschieberhebel 32 ist über einen Bolzen 36, eine Lasche 38 und einen Bolzen 40 ein aus einem Halterungskörper 42 und einem Anschlagteil 44 bestehender Projektilrückschieber 46 angelenkt, wobei das Anschlagteil 44 mittels eines Nietes 48 am Halterungskörper 42 befestigt ist. Das Anschlagteil 44 beaufschlagt mit seiner Anschlagfläche 50 das mittels der Fangbremse 52 abgebremste Projektil 24. Der Halterungskörper 42 ist in einer Führungsnut 43 geführt. Beim Betrieb bewegt sich der Rückschieber 46 mit dem Halterungskörper 42 gemäss Pfeil 54 zwischen der dargestellten vorderen und der mittels gestrichelten Linien angedeuteten hinteren Position 56. Das Projektil kann dabei während des Bremsvorganges je nach Bremswirkung bis zur genannten hinteren Position gelangen.

Gemäss Fig. 3 weist das Schlagstück 18 einen Körper 58 mit Führungsgliedern 60, 62 auf, wobei die letztgenannten durch elastische Verformung der Profilstellen 64, 66 verschwenkbar sind. Fig. 3a, b zeigen dabei in übertriebener Darstellung die Verformung bei Drehung des Körpers um die Drehachsen X bzw. Y nach Fig. 2. Das Spiel S1 zwischen Führungsglied 60 und Nut 21 beträgt dabei ca. 0,2 mm.

Gemäss Fig. 4 weist der Projektilrückschieber 46 in quer zu den Führungsgliedern 60, 62 verlaufenden Ebenen zusätzlich Führungsglieder 68, 70 auf, welche einer getrennten Führungsnut 72 zugeordnet sind. Beim Betrieb gemäss Fig. 4a (Drehung des Körpers 58 um die Achse X gemäss Fig. 2) dienen die Führungsglieder 68, 70 zur zusätzlichen Stabilisierung bzw. Vergrösserung der Kontaktflächen und somit Verminderung der Flächenreibung im Schmierfilm.

Beim Ausführungsbeispiel nach Fig. 5 ist als Führungsbahn eine Schiene 130 vorgesehen, deren als Führungsglied dienendes Profil 131 von den Schenkeln 132, 134 des Schlagstücks 136 umgriffen ist. Durch die elastische Verformung an den Profilstellen 64, 66 kann sich das Führungsglied 131 mit dem Schlagstück 136 z.B. in die strichpunktierte Position quer bewegen.

Analog sind die schenkelartigen Führungsglieder 138, 140 des Körpers 142 im Ausführungsbeispiel nach Fig. 6 durch die Profilstellen 142, 144 durch elastische Verformung quer zur Längsrichtung verschwenkbar, wobei das Profil der Schiene 133 starr sein kann.

## Patentansprüche

1. Führung für schubartig bewegte Teile einer Webmaschine, insbesondere Projektilwebmaschine, mit einem bezüglich wenigstens einer Führungsbahn hin- und herbewegbaren Körper, dadurch gekennzeichnet, dass dem Körper (58, 74) und/oder der Führungsbahn (21, 130, 133) ein oder mehrere Führungsglieder (60, 62, 68, 70) zugeordnet sind, wobei die Führungsglieder und/ oder die Führungsbahn gegenüber dem Körper quer zur Längsrichtung der Führungsbahn (X) verschwenkbar ausgebildet sind mit einer Verschwenkung um einen Betrag derart, dass sich berührende Führungsflächen von Führungsgliedern und Führungsbahn im wesentlichen parallel zueinander liegen, und wobei die Verschwenkung gegeneinander durch elastische Verformung erfolgt.

2. Führung nach Anspruch 1 gekennzeichnet durch einen Körper mit mehreren Führungsgliedern, welche zusammen bezüglich zweier senkrecht zueinander liegender Raumrichtungen (X, Y) verschwenkbar sind.

3. Führung nach Anspruch 1, dadurch gekennzeichnet, dass die Führungsglieder (60, 62, 68, 70) getrennten Führungsbahnen (21, 72) zugeordnet sind.

4. Führung nach Anspruch 1, dadurch gekennzeichnet, dass elastische Verformung an Profilstellen (64, 66) der Führungsglieder (60, 62) auftritt.

5. Führung nach Anspruch 1, dadurch gekennzeichnet, dass als Führungsbahn eine Schiene (130) vorgesehen ist, deren Profil ein durch elastische Verformung verschwenkbares Führungsglied (131) bildet.

6. Führung nach Anspruch 1, dadurch gekennzeichnet, dass durch elastische Verformung verschwenkbare Führungsglieder (138, 140) eine Schiene (133) umgreifen.

## Claims

1. A guide for parts of a loom, more particularly a projectile loom, which are moved by being thrust, the guides having a body reciprocable relatively to at least one guide track, characterised in that one or more guide members (60,62,68,70) is or are associated with the body (58, 74) and/or the guide track (21, 130, 133), the guide members and/or the guide track being adapted to pivot relatively to the body transversely to the length of the guide track (X), the amount of pivoting being such that engaging guide surfaces of the guide members and guide track are disposed substantially parallel to one another, the relative pivoting being produced by resilient deformation.

2. A guide according to claim 1, characterised by a body having a number of guide members adapted to be pivoted together relatively to two spatial directions (X, Y) perpendicular to one another.

3. A guide according to claim 1, characterised in that the guide members (60, 62, 68, 70) are associated with separate guide tracks (21,72).

4. A guide according to claim 1, characterised in that resilient deformation occurs at profiled places (64, 66) of the guide members (60, 62).

5. A guide according to claim 1, characterised in that as guide track a rail (130) is provided whose profile is operative as a guide member (131) pivotable by resilient deformation.

6. A guide according to claim 1, characterised in that guide members (138, 140) pivotable by resilient deformation engage around a rail (133).

## Revendications

1. Guidage pour pièces en mouvement de poussée d'un métier à tisser, en particulier un métier à tisser à projectile, comportant un corps pouvant effectuer un mouvement de va-et-vient par rapport à au moins une glissière de guidage, caractérisé en ce qu'une ou plusieurs pièces de guidage (60, 62, 68, 70) sont associées au corps (58, 74) et/ou à la glissière de guidage (21, 130, 133), de manière que les pièces de guidage et/ou la glissière de guidage puissent osciller par rapport au corps transversalement à la direction longitudinale (X) de la glissière de guidage, avec une oscillation d'un degré tel que des surfaces de guidage en contact des pièces de guidage et de la glissière de guidage s'étendent sensiblement parallèlement entre elles, l'oscillation de l'une contre l'autre s'effectuant par déformation élastique.

2. Guidage selon la revendication 1, caractérisé par un corps à plusieurs pièces de guidage qui peuvent osciller ensemble par rapport à deux directions (X, Y) perpendiculaires entre elles dans l'espace.

3. Guidage selon la revendication 1, caractérisé en ce que les pièces de guidage (60, 62, 68, 70) sont associées à des glissières de guidage séparées (21, 72).

4. Guidage selon la revendication 1, caractérisé en ce que la déformation élastique apparaît dans des zones profilées (64, 66) des pièces (60, 62) de guidage.

5. Guidage selon la revendication 1, caractérisé en ce qu'il est prévu, en tant que glissière de guidage, un rail (130) dont le profil forme, par déformation élastique, une pièce de guidage oscillante (131).

6. Guidage selon la revendication 1, caractérisé en ce que des pièces de guidage oscillantes (138, 140) enserrent un rail (133) par déformation élastique.
